# EUROPÄISCHE PATENTANMELDUNG

(11) **EP 3 031 751 A1**
(43) Veröffentlichungstag der Anmeldung: **15.06.2016**
(21) Anmeldenummer: 15003488.2
(22) Anmeldetag: 08.12.2015
(51) Int. Cl.: B65F 7/00

(54) **SPRITZSCHUTZ FÜR EINEN ABFALLBEHÄLTER, SOWIE EINEN ABFALLBEHÄLTER MIT EINEM DERARTIGEN SPRITZSCHUTZ**

(30) Priorität: 12.12.2014 DE 102014018281; 12.12.2014 DE 202014009783 U
(71) Anmelder: Neumann, Sascha, 75245 Neulingen (DE); Mrzlecki, Nino, 21244 Buchholz i.d. Nordheide (DE)
(72) Erfinder: Neumann, Sascha, 75245 Neulingen (DE); Mrzlecki, Nino, 21244 Buchholz i.d. Nordheide (DE)
(74) Vertreter: Leitner, Waldemar

(57) **Zusammenfassung**

Die Erfindung betrifft einen Abfallbehälter, der einen Behälterrumpf (2) mit einer Behälteröffnung (5) aufweist, wobei in den Abfallbehälter (1) ein dessen Behälteröffnung (5) abdeckender Spritzschutz (10) abnehmbar ein- oder aufgesetzt ist.

Erfindungsgemäß ist vorgesehen, dass dieser abnehmbare Spritzschutz (10) eine Einführöffnung (12) aufweist, durch die ein Reinigungsgerät (R) in das Innere (2') des Abfallbehälters (1) einführbar ist.

## Beschreibung

Die Erfindung betrifft einen Spritzschutz für einen Abfallbehälter, sowie einen einen derartigen Spritzschutz verwendenden Abfallbehälter, der einen Behälterrumpf mit einer Behälteröffnung sowie vorzugsweise einen diese verschließenden Deckel besitzt.

Abfallbehälter wie Mülltonnen müssen, insbesondere aus hygienischen Gründen, in regelmäßigen Abständen gereinigt werden. Hierzu werden verbreitet Hochdruckreiniger eingesetzt, mit denen die Innenwände des Abfallbehälters abgestrahlt werden. Eine derartige Reinigung von Abfallbehältern hat meist zur Folge, dass das Arbeitsumfeld durch unkontrolliert aus dem zu reinigenden Behälter austretendes Schmutzwasser verunreinigt wird. Ein weiterer Nachteil eines derartigen Reinigungsprozesses mittels eines in den Abfallbehälter eingeführten Hochdruckreinigers besteht darin, dass ein zielgerichtetes, kontrolliertes Reinigen des Behälters erschwert ist, da die zu reinigende Fläche aufgrund des dabei auftretenden Spritzwassers schlecht eingesehen werden kann.

Ein Abfallbehälter der eingangs genannten Art ist aus der DE 1 924 562 A bekannt. Diese Druckschrift beschreibt einen Mülltonnen-Spülwagen zum Reinigen von entleerten Mülltonnen mittels Heißwasser und Luft. Der Mülltonnen-Spülwagen weist einen Heißwasserbehälter und einen Schmutzwasserbehälter auf. An Letzterem ist eine um eine Achse schwenkbarer Ausleger angeordnet. Eine Zentralleitung für Heißwasser, Trocknungsluft und Schmutzwasser ist mit dem Ausleger verbunden. Das freie Ende der Zentralleitung ist mit einem Düsenansatz versehen, der mit einer Abdeckhaube versehen ist. Eine Mülltonne, welche in das dem Mülltonnen-Spülwagen vorausfahrenden Müllfahrzeug entleert wurde, steht beim Reinigungsvorgang an der Stirnseite des nachfolgenden Mülltonnen-Spülwagens mit geöffnetem Deckel. Die Zentralleitung wird über die Mülltonne geschwenkt und so abgesenkt, dass der Düsenansatz mit der Düse in das Innere der Mülltonne ragen und durch die Abdeckhaube nach außen abgeschirmt sind. Über die Düse strömt heißes Wasser unter hohen Druck in das Innere der Mülltonne. Nach einer bestimmten Zeit hört der Heißwasserzulauf auf und es wird über die Düse Trocknungsluft eingeblasen. Danach erfolgt das Absaugen des Schmutzwassers über die Zentralleitung in den Schmutzwasserbehälter. Nach dem Ausfahren des Düsenansatzes aus der Mülltonne kann deren Deckel geschlossen und die Tonne seitlich abgestellt werden.

Aus der DE 199 29 203 B4 ist ein Müllbehälter, insbesondere in Form einer Kunststoff-Mülltonne zur Aufnahme von Hausmüll, bekannt, der eine Einspritzöffnung zum Einspritzen einer Reinigungsflüssigkeit zum Reinigen des Müllbehälters besitzt. Die Einspritzöffnung ist als ein Einspritzstutzen ausgebildet. Wesentlich ist bei dem aus der vorgenannten Druckschrift bekannten Müllbehälter, dass der Einspritzstutzen im oberen Bereich des Rumpfteils des Behälters angeformt ist, um hierdurch zu erreichen, dass in diesen Müllbehälter eine Reinigungsflüssigkeit eingespritzt werden kann, ohne dessen Deckel öffnen zu müssen.

Aus der DE 195 22 617 C2 ist ein Müllbehälter bekannt, der eine als Abdeckplatte ausgebildeten Deckel aufweist. Dieser ist mit einer Öffnung versehen, durch die eine Lanze eines Hochdruckreinigers eingeführt werden kann.

Diese beiden Konstruktionen erlauben zwar das Einführen eines Hochdruckreinigers in das Innere eines Müllbehälters, um durch eine entsprechende Beaufschlagung der Innenwände des Behälters diese zu reinigen. Nachteilig daran ist aber, dass die bekannten Abfallbehälter speziell für diese Reinigung ausgebildet sein müssen, indem im oberen Bereich des Rumpfes bzw. im Deckel des Müllbehälters eine Öffnung, die ein Hindurchführen einer Lanze eines Hochdruckreinigers erlaubt, vorgesehen sein muss. Es handelt sich bei derartigen Müllbehältern um Massenteile, die in sehr hoher Auflage produziert werden. Insbesondere bei derartigen Massenprodukten ist eine kostengünstige Herstellung von großer Bedeutung. Diese ist aber dann nicht mehr gegeben, wenn - wie bei den beiden vorgenannten Müllbehältern - spezielle Konstruktionsmerkmale an dem Behälter vorgesehen sein müssen, um eine Reinigung wie in den vorgenannten Druckschriften beschrieben durchzuführen.

Aus der DE 20 2014 103 492 U1 ist eine einfach zu reinigende Mülltonne bekannt, wobei die Mülltonne einen Körper und eine Trennplatte aufweist. Letztere ist mit einem Handgriff versehen, so dass die Trennplatte in der Mülltonne gedreht werden kann. Zum Reinigen des Müllbehälters wird in diesen eine Seifenlösung eingefüllt und der Handgriff der Trennplatte im Kreis gedreht. Deren Gummilippen sorgen dann dafür, dass der Schmutz von den Innenwänden des Behälters leicht gelöst und weggewaschen werden kann.

Aus der DE 200 20 793 U1 ist eine Vorrichtung zum Reinigen von Behältern, insbesondere zur Innenreinigung von Mülltonnen, bekannt, die eine Reinigungseinheit zum Einführen in den zu reinigenden Behälter besitzt. Die Vorrichtung weist eine Halteeinrichtung für den Behälter auf. Es ist eine Transportvorrichtung für die Reinigungseinheit vorgesehen, wobei die Reinigungseinheit eine über einen Motorantrieb in eine Rotationsbewegung versetzbare, in den zu reinigenden Behälter einführbare Welle aufweist, die über wesentliche Teile ihrer Länge verteilt angeordnete Bürstenmittel zur Reinigung der Behälterinnenwände besitzt. An dem behälterseitigen Ende der Welle ist ein weiteres, sich seitlich zur Welle erstreckendes Bürstenmittel zur innenseitigen Reinigung des Behälterbodens vorgesehen. Die Welle ist mit innerseitigen Wasserzuleitungen versehen.

Diese Druckschrift beschreibt einen Behälter zum Sammeln von Müll oder dergleichen, der einen im Wesentlichen geschlossen ausgebildeten, eine Einfüllöffnung aufweisenden Behälterkörper und einen die Einführöffnung verschließenden Deckel aufweist. Gemäß einer bevorzugten Ausgestaltung der Erfindung ist zwischen dem Deckel und dem Behälterkörper eine Schleuse vorgesehen, mit der erreicht wird, dass ein Benutzer nicht unmittelbar, sondern nur mittelbar, und zwar durch die Schleuse getrennt, mit dem Müll in Kontakt kommt. Die Schleuse weist flexible Elemente auf, die die Einfüllöffnung des Behälterkörpers zum Einfüllen von Müll auf mechanischen Druck hin freigeben. Diese flexiblen Elemente sind vorzugsweise so ausgebildet, dass sie sich einerseits mit einem nicht allzu großen Kraftaufwand zum Einfüllen von Müll beiseite biegen lassen, andererseits aber eine ausreichende Steifigkeit und Rückstelleigenschaften aufweisen, um außerhalb des Befüllvorgangs die Öffnung des Behälters abzudecken. Die Schleuse ist verschwenkbar zwischen dem Deckel und dem Behälterkörper angelenkt angeordnet, sodass die Schleuse gemeinsam mit dem Deckel und den im Deckel vorgesehenen Filter hochgeklappt werden kann. Die Schleuse weist einen Rahmen mit an von diesem Rahmen vorstehenden Stegen und in den Stegen vorgesehen Schwenkösen auf, die derart angebracht werden können, dass die Schleuse um eine Schwenkachse des Deckels nach oben verschwenkbar ist. Der Schleusenrahmen weist eine umlaufende Nut zur Aufnahme einer Dichtung auf, mittels der erreicht wird, dass bei auf den oberen Öffnungsrand des Behälterkörpers aufliegende Schleuse eine Abdichtung gegenüber dem Inneren des Behälterkörpers erfolgt. An der dem Deckel zugewandten Seite des Schleusenrahmens steht eine Dichtkante über den Schleusenrahmen vor, die sich im geschlossenen Zustand des Deckels in eine umlaufende Nut des Deckels angeordnete Hohlkammerprofildichtung drückt. Auf diese Weise werden sowohl der Übergang von dem Deckel zu der Schleuse als auch der Übergang von der Schleuse zu dem Behälterkörper bei Schließstellung der Schleuse und des Deckels abgedichtet. Sie ist als eine Kunststoffplatte ausgebildet, die - etwa von ihrem Zentrum ausgehend - sternförmig eingeschnitten ist, sodass auf diese Weise eine Vielzahl zum Zentrum hin spitz zulaufende flexible Elemente ausgebildet sind. Wenn in diesem Bereich der Kunststoffplatte ein quer zu ihrer Ebene wirkender Druck aufgebracht wird, werden die spitz zulaufenden Elemente unter Freigabe einer Öffnung nach innen gebogen, sodass dass Müll eingefüllt werden kann. Diese Öffnung wird beim Nachlassen des Drucks automatisch dadurch verschlossen, dass die spitz zulaufenden Elemente in Folge der Rückstellkräfte wieder ihre ursprüngliche, in Richtung der Ebene der Kunststoffplatte verlaufende Lage einnehmen.

Die DE 20 2004 012 981 U1 beschreibt einen Wasserspritzschutz für einen Hochdruckreiniger, der aus glasklarem Plexiglas oder durchsichtigem Weich-PVC besteht. In eine Bohrung dieses Spritzschutzes ist ein Gummirohr eingeklebt, das mit einer Schlauschelle versehen ist, um den Wasser-Spritzschutz an dem Hochdruckrohr des Wasserhochdruckreinigers zu befestigen.

Es ist daher Aufgabe der vorliegenden Erfindung, einen Abfallbehälter der eingangs genannten Art sowie einen hierfür besonders geeigneten Spritzschutz derart weiterzubilden, dass der erfindungsgemäße Abfallbehälter einfach zu reinigen ist, ohne dass hierfür seine Herstellung verteuernde Konstruktionen erforderlich sind.

Diese Aufgabe wird durch den erfindungsgemäßen Abfallbehälter, der einen Behälterrumpf mit einer Behälteröffnung aufweist, dadurch gelöst, dass in den Abfallbehälter ein dessen Behälteröffnung abdeckender Spritzschutz abnehmbar ein- oder aufgesetzt ist, und dass dieser abnehmbare Spritzschutz eine Einführöffnung aufweist, durch die ein Reinigungsgerät in das Innere des Abfallbehälters einführbar ist.

Der erfindungsgemäße Spritzschutz für einen Abfallbehälter, der einen Behälterrumpf mit der Behälteröffnung besitzt, zeichnet sich dadurch aus, dass der Spritzschutz für einen Abfallbehälter, der einen Behälterrumpf mit einer Behälteröffnung besitzt, dadurch gekennzeichnet, dass die Umfangskontur des Spritzschutzes an die Kontur der Behälteröffnung angepasst ist, sodass der Spritzschutz auf die Behälteröffnung des Abfallbehälters, diese verschließend, auf den Rumpf des Abfallbehälters aufsetzbar oder in diesen einsetzbar ist, und dass der Spritzschutz eine Einführöffnung aufweist, durch die ein Reinigungsgerät in das Innere des Abfallbehälters einbringbar ist.

Durch die erfindungsgemäßen Maßnahmen wird in vorteilhafter Art und Weise ein Abfallbehälter geschaffen, der sich durch eine einfache und umweltschonende Reinigung auszeichnet, ohne dass hierdurch am eigentlichen Behälter konstruktive Umgestaltungen vorgenommen werden müssen. Indem nun erfindungsgemäß vorgesehen ist, dass der erfindungsgemäß mit einer Einführöffnung versehene Spritzschutz für den erfindungsgemäßen Abfallbehälter in die Einwurföffnung dieses Behälters eingesetzt wird, nachdem der diese Einführöffnung abdeckende Deckel des Behälters geöffnet wurde, können auch konventionelle Abfallbehälter mittels einer Reinigungseinrichtung wie einem Hochdruckstrahler gereinigt werden, ohne dass beim Reinigungsvorgang eine Verschmutzung des Arbeitsumfeldes durch unkontrolliert austretendes Schmutzwasser oder dergleichen auftritt.

Eine vorteilhafte Weiterbildung der Erfindung sieht vor, dass der Abfallbehälter einen aufklappbaren Deckel besitzt, und dass der Spritzschutz in die Behälteröffnung bei einem aufgeklappten Deckel des Abfallbehälters ein- oder aufsetzbar ist. Eine derartige Maßnahme besitzt den Vorteil, dass hierdurch ein konventioneller Abfallbehälter, wie er weit verbreitet als Mülltonne verwendet wird, mit dem beschriebenen Spritzschutz nachgerüstet werden kann.

Eine weitere vorteilhafte Weiterbildung der Erfindung sieht vor, dass der Spritzschutz mindestens ein Befestigungselement aufweist, über welches er am Rumpf des Abfallbehälters befestigbar ist. Bevorzugt wird hierbei, dass das oder mindestens eines der Arretierelemente als eine Klemme oder ein Gurt aus einem elastischen Material ausgebildet ist.

Eine weitere vorteilhafte Weiterbildung der Erfindung sieht vor, dass der Spritzschutz - zumindest teilweise - aus einem durchsichtigen Material ausgebildet ist. Eine derartige Maßnahme besitzt den Vorteil, dass hierdurch ein kontrollierter Einsatz der durch die Einführöffnung hindurchgeführten Reinigungsgeräts, insbesondere eines Hochdruckreinigers, ermöglicht wird, da von den Innenwänden des Abfallbehälters zurückgeworfene Reinigungsflüssigkeit, insbesondere Spritzwasser, nun nicht mehr unkontrolliert aus dem Behälter austritt und die Sicht des Bedieners beeinträchtigt, sondern vom Spritzschutz abgefangen wird.

Eine weitere vorteilhafte Weiterbildung der Erfindung sieht vor, dass in der Einführöffnung des Spritzschutzes mindestens ein Dichtelement wie eine Gummilippe oder Kunststoffborsten angeordnet sind. Eine derartige Maßnahme besitzt den Vorteil, dass hierdurch die Gefahr, dass durch die Einführöffnung eine Reinigungsflüssigkeit, wie Spritzwasser oder dergleichen austritt, zumindest reduziert ist.

Eine weitere vorteilhafte Weiterbildung der Erfindung sieht vor, dass der als Dekkel oder deckelartig ausgebildete Spritzschutz leicht gewölbt ist. Eine derartige Maßnahme besitzt den Vorteil, dass auf den Spritzschutz auftreffende Reinigungsflüssigkeit wie z. B. Wasser zu den Rändern des Spritzschutzes hin abgeleitet wird. Dies ist insbesondere dann von Vorteil, wenn - wie vorstehend beschrieben - der Spritzschutz transparent ausgebildet ist, da hierdurch dessen Durchsichtigkeit nicht durch sich auf der behälterinnenseitigen Seite des Spritzschutzes ansammelndes Wasser beeinträchtigt wird.

Eine weitere vorteilhafte Weiterbildung der Erfindung sieht vor, dass der Spritzschutz ein oder mehrere Versteifungselemente aufweist. Bevorzugt wird hierbei, dass eines oder mehrere dieser Versteifungselemente als eine Rille ausgebildet ist. Durch diese erfindungsgemäß vorgesehenen Versteifungselemente wird die Passgenauigkeit des Spritzschutzes und somit dessen Dichtwirkung verbessert.

Weitere vorteilhafte Weiterbildungen der Erfindung sind Gegenstand der Unteransprüche.

Weitere Einzelheiten und Vorteile der Erfindung sind dem Ausführungsbeispiel zu entnehmen, das im Folgenden anhand der Figuren beschrieben wird. Es zeigen:
- Figuren 1 und 2: ein Ausführungsbeispiel eines Abfallbehälters, in zwei unterschiedlichen Ansichten
- Figur 3: einen Schnitt durch das Ausführungsbeispiel, und
- Figur 4: eine Ausführungsform eines Spritzschutzes.

In den Figuren 1 bis 4 ist ein Ausführungsbeispiel eines allgemein mit 1 bezeichneten Abfallbehälters in Form einer Mülltonne dargestellt. Der Abfallbehälter 1 weist einen Rumpf 2 auf, an dem über ein Gelenk 3 beweglich ein Deckel 4 angebracht ist, welcher dazu dient, eine von einem Behälterrand 6 begrenzte Behälteröffnung 5 des Rumpfes 2 des Abfallbehälters 1 zu verschließen. Am Rumpf 2 sind des Weiteren noch Räder 7 angebracht. Ein derartiger Abfallbehälter 1 ist bekannt und braucht daher nicht mehr näher beschrieben zu werden.

Der Abfallbehälter 1 weist - wie aus den Figuren 1 bis 3 ersichtlich - einen abnehmbaren Spritzschutz 10 auf. Eine Ausführungsform eines derartigen Spritzschutzes 10 ist in Figur 4 dargestellt. Dieser dient dazu, die Behälteröffnung 5 des Rumpfes 2 des Abfallbehälters 1 während eines Reinigungsvorgangs, insbesondere mittels eines Hochdruckreinigers, zu verschließen. Die Umfangskontur 11 des als Deckel oder deckelartig ausgebildeten Spritzschutzes 10 ist der Kontur der Behälteröffnung 5 angepasst, so dass - wie in den Figuren 1 und 2 dargestellt - der Spritzschutz 10 auf den Behälterrand 6 des Abfallbehälters 1 aufgelegt werden kann wird und in diesem Zustand die Behälteröffnung 5 verschließt. Der Spritzschutz 10 weist eine Einführöffnung 12 auf, durch die - wie in Figur 2 dargestellt - ein Reinigungsgerät R wie ein Hochdruckreiniger in das Innere 2' des Rumpfes 2 des Abfallbehälters 1 eingebracht werden kann. Das Reinigungsgerät R wird von der die Reinigung des Abfallbehälters 1 durchführenden Person in die Einführöffnung 12 derart eingebracht, dass sein die Reinigung durchführender Teil durch die Einführöffnung 12 hindurchtritt. Nach der Durchführung der Reinigung wird das Reinigungsgerät R wieder aus der Einführöffnung12 des Spritzschutzes 10 herausgezogen.

Vorzugsweise ist vorgesehen, dass der Spritzschutz 10 - im hier gezeigten Fall: zwei - Befestigungselemente 13a und 13b aufweist, mittels derer der Spritzschutz 10 auf dem Rumpf 2 des Abfallbehälters 1 befestigbar ist. Die Befestigungselemente 13a und 13b sind im hier gezeigten Fall als Klammern ausgebildet, welche den die Behälteröffnung 5 umgebenden Behälterrand 6 des Abfallbehälters 1 umgreifen und derart den Spritzschutz 10 auf dem Rumpf 2 des Abfallbehälters 1 fixieren. Es ist nicht zwingend, dass derartige Befestigungselemente 13a und 13b vorgesehen sind. Vielmehr ist es aber auch möglich, dass - obwohl dies nicht bevorzugt wird - auf derartige Befestigungselemente 13a, 13b verzichtet wird.

Von Vorteil ist, wenn der Spritzschutz 10 zumindest in einem Bereich desselben aus einem durchsichtigen Material ausgestaltet ist. Eine derartige Maßnahme besitzt den Vorteil, dass das während des Reinigungsvorgangs aus dem Reinigungsgerät R austretende Reinigungsmedium, z. B. unter Druck stehendes Wasser, nicht aus dem durch den Spritzschutz 10 abgeschlossenen Rumpf 2 des Abfallbehälters 1 heraustreten und derart die Sicht des das Reinigungsgerät R führenden Bedieners beeinträchtigen kann, während der Bediener des Reinigungsgeräts R aufgrund der transparenten Ausbildung des Spritzschutzes 10 einen "ungestörten" Einblick in das Innere 2' des Abfallbehälters 1 hat.

Es wird bevorzugt, dass in der Einführöffnung 12 des Spritzschutzes 10 ein Dichtungselement 14 angeordnet ist, welches zur Abdichtung der Einführöffnung 12 dient. Als Beispiel für ein derartiges Dichtungselement 14 wird eine Gummilippe oder Kunststoffborsten genannt.

Vorzugsweise weist der Spritzschutz 10 einen oder mehrere Handgriffe 15 auf, die ein leichtes Abnehmen des Spritzschutzes 10 vom Rumpf 2 des Abfallbehälters 1 ermöglichen.

Des Weiteren wird bevorzugt, dass der Spritzschutz 10 Versteifungselemente wie Rillen aufweist. Hierdurch wird eine Erhöhung der mechanischen Stabilität erreicht, der Spritzschutz 10 verzieht sich folglich nicht so leicht. Hierdurch wird die Passgenauigkeit und somit die Abdichtung der Behälteröffnung erreicht.

Bei der vorstehenden Beschreibung wurde davon ausgegangen, dass der Abfallbehälter 1 einen aufklappbaren Deckel 4 besitzt. Dem Fachmann ist aber ersichtlich, dass dies nicht zwingend ist. Der Spritzschutz 10 ist auch bei Abfallbehälters 1 einsetzbar, die keinen derartigen Deckel 4 aufweisen.

Zusammenfassend ist festzuhalten, dass durch die beschriebenen Maßnahmen ein einfach zu reinigender Abfallbehälter 1 ausgebildet ist: Nachdem der Deckel 4 des Abfallbehälters 1 - soweit vorhanden - zurückgeklappt wurde, wird der Spritzschutz 10 auf die Behälteröffnung 5 aufgesetzt und diese dadurch verschlossen. Der Spritzschutz 10 kann durch die optional vorgesehenen Befestigungselemente 13a und 13b fest am Rumpf 2 des Abfallbehälters 1 befestigt werden. Durch die Einführöffnung 12 des Spritzschutzes 10 wird das Reinigungsgerät R, insbesondere ein Hochdruckreiniger, in das Innere 2' des Rumpfes 2 des Abfallbehälters 1 eingeführt und der Reinigungsvorgang durchgeführt. Nach Beendigung des Reinigungsvorgangs wird das Reinigungsgerät R durch die Einführöffnung 12 des Abfallbehälters 1 wieder herausgezogen. Der Spritzschutz 10 wird wieder vom Rumpf 2 des Abfallbehälters 1 abgenommen und der Deckel 4 - falls vorhanden und erforderlich - geschlossen. Es ist somit in vorteilhafter Art und Weise keine spezielle Anpassung des zu reinigenden Abfallbehälters 1 erforderlich, es wird lediglich ein auf die Kontur der abzudeckenden Behälteröffnung 5 angepasster Spritzschutz 10 auf den Rumpf 2 aufgesetzt und die Behälteröffnung dadurch verschlossen. Der Spritzschutz 10 erlaubt somit in vorteilhafter Art und Weise die Reinigung von herkömmlichen, nicht für einen speziellen Reinigungsvorgang angepasste Abfallbehältern 1, ohne dass hierdurch in nachteiliger Art und Weise eine Verschmutzung der Arbeitsumgebung durch aus dem Abfallbehälter 1 austretendes Spritzwasser oder ein sonstiges Reinigungsmittel gegeben ist.

Es können durch die beschriebenen Maßnahmen somit auch bereits vorhandene Abfallbehälter 1 mit dem Spritzschutz 10 "nachgerüstet" werden.

## Patentansprüche

1. Abfallbehälter, der einen Behälterrumpf (2) mit einer Behälteröffnung (5) aufweist, wobei in den Abfallbehälter (1) ein dessen Behälteröffnung (5) abdekkender Spritzschutz (10) abnehmbar ein- oder aufgesetzt ist, **dadurch gekennzeichnet, dass** dieser abnehmbare Spritzschutz (10) eine Einführöffnung (12) aufweist, durch die ein Reinigungsgerät (R) in das Innere (2') des Abfallbehälters (1) einführbar ist.

2. Abfallbehälter nach Anspruch 1, **dadurch gekennzeichnet, dass** der Abfallbehälter einen verschließbaren Deckel (4) besitzt, und dass der Spritzschutz (10) in die Behälteröffnung (5) bei aufgeklapptem Deckel (4) des Abfallbehälters ein- oder aufsetzbar ist.

3. Abfallbehälter nach Anspruch 1, **dadurch gekennzeichnet, dass** die Umfangskontur (11) des Spritzschutzes (10) der Kontur der Behälteröffnung (5) angepasst ist.

4. Abfallbehälter nach einem der vorangehenden Ansprüche, **dadurch gekennzeichnet, dass** der Spritzschutz (10) als ein Deckel oder deckelartig ausgebildet ist.

5. Abfallbehälter nach einem der vorangehenden Ansprüche, **dadurch gekennzeichnet, dass** der Spritzschutz (10) mindestens ein Befestigungselement (13a, 13b) aufweist, mittels dessen er am Rumpf (2) des Abfallbehälters (1) befestigbar ist.

6. Abfallbehälter nach einem der vorangehenden Ansprüche, **dadurch gekennzeichnet, dass** der Spritzschutz (10) aus einem transparenten Material ausgebildet ist.

7. Abfallbehälter nach einem der vorangehenden Ansprüche, **dadurch gekennzeichnet, dass** in die Einführöffnung (12) des Spritzschutzes (10) mindestens ein Dichtelement (14) angeordnet ist.

8. Abfallbehälter nach einem der vorangehenden Ansprüche, **dadurch gekennzeichnet, dass** der deckelartig ausgebildete Spritzschutz (10) gewölbt ausgebildet ist.

9. Abfallbehälter nach einem der vorangehenden Ansprüche, **dadurch gekennzeichnet, dass** der Spritzschutz (10) ein oder mehrere Versteifungselemente aufweist.

10. Spritzschutz für einen Abfallbehälter, der einen Behälterrumpf (2) mit einer Behälteröffnung (5) besitzt, **dadurch gekennzeichnet, dass** die Umfangskontur (11) des Spritzschutzes (10) an die Kontur der Behälteröffnung (5) angepasst ist, sodass der Spritzschutz (10) auf die Behälteröffnung (5) des Abfallbehälters (1), diese verschließend, auf den Rumpf (2) des Abfallbehälters (1) aufsetzbar oder in diesen (2) einsetzbar ist, und dass der Spritzschutz (10) eine Einführöffnung (12) aufweist, durch die ein Reinigungsgerät (R) in das Innere (2') des Abfallbehälters (1) einbringbar ist.

11. Spritzschutz nach Anspruch 10, **dadurch gekennzeichnet, dass** der Spritzschutz (10) mindestens ein Befestigungselement (13a, 13b) aufweist, mittels dessen er am Abfallbehälter (1) befestigbar ist.

12. Spritzschutz nach Anspruch 10 oder Anspruch 11, **dadurch gekennzeichnet, dass** der Spritzschutz (10) zumindest teilweise transparent ausgebildet ist.

13. Spritzschutz nach einem der Ansprüche 10 bis 12, **dadurch gekennzeichnet, dass** in der Einführöffnung (12) des Spritzschutzes (10) ein Dichtungselement (14) angeordnet ist.

14. Verwendung eines Spritzschutzes zur Reinigung eines Abfallbehälters mittels eines Reinigungsgeräts (R), **dadurch gekennzeichnet, dass** ein Spritzschutz (10) nach einem der Ansprüche 10 bis 13 verwendet wird.

15. Verfahren zur Reinigung eines Abfallbehälters, bei dem in einen Behälterrumpf (2) eines Abfallbehälters (1) ein Reinigungsgerät (R) eingebracht wird, **dadurch gekennzeichnet, dass** die Behälteröffnung (5) dieses Abfallbehälters (1) vor der Reinigung mit dem Reinigungsgerät (R) durch einen Spritzschutz (10) verschlossen wird, indem der Spritzschutz (10), der eine Einführöffnung (12), durch die das Reinigungsgerät (R) in das Innere (2') des Abfallbehälters (1) einbringbar ist, aufweist, auf eine Behälteröffnung (5) des Abfallbehälters (1) aufgesetzt wird, sodass danach der die Reinigung des Abfallbehälters (1) bewirkende Teil des Reinigungsgeräts (R) durch die Einführöffnung (12) in das Innere (2') des Abfallbehälters (1) eingebracht wird, dass nach dem Durchführen der Reinigung das Reinigungsgerät (R) aus der Einführöffnung (12) des Spritzschutzes (10) herausgezogen wird, und dass danach der Spritzschutz (10) vom Behälterrumpf (2) des Abfallbehälters (1) abgenommen wird.
